# EUROPÄISCHE PATENTANMELDUNG

(11) **EP 1 228 990 A2**
(43) Veröffentlichungstag der Anmeldung: **07.08.2002**
(21) Anmeldenummer: 01129282.8
(22) Anmeldetag: 13.12.2001
(51) Int. Cl.: B65H 3/08, B65H 3/48, B65H 3/50

(54) **Hebehaken für eine Bogentrennvorrichtung**

(30) Priorität: 31.01.2001 US 265253
(71) Anmelder: Heidelberger Druckmaschinen Aktiengesellschaft, 69115 Heidelberg (DE)
(72) Erfinder: Banks, Peter John, Maidenhead, Berks SL6GSR (GB); Broadbent, Anthony Philip, Dalton, Huddeersfield HD59SF (GB); Kaya, Mehmet Oktay, Lee, N.H. 03824 (US); Luxem, Heiner Philipp, 56729 Monreal (DE)
(74) Vertreter: Duschl, Edgar Johannes, Dr.

(57) **Zusammenfassung**

Eine Vorrichtung zum Trennen eines flachen Produkts von einem Stapel (10) aus flachen Produkten zeichnet sich durch einen Hebehaken (20) aus, der von einer geschlossenen Position in eine geöffnete Position bewegbar ist. Der Hebehaken (20) stützt den Boden eines Stapels (10) aus flachen Produkten in seiner geschlossenen Position und umfasst einen Luftkanal (26) zum Zuführen von Luft durch den Luftkanal (26).

## Beschreibung

Die vorliegende Erfindung betrifft eine Vorrichtung zum Trennen von flachen Produkten von einem Stapel aus flachen Produkten, wobei die Vorrichtung einen Hebehaken umfasst, der von einer geschlossenen Position in eine offene Position bewegbar ist, und wobei der Hebehaken den Boden eines Stapels aus flachen Produkten in seiner geschlossenen Position hält.

Bei der Herstellung von Büchern, einschließlich Broschüren, Zeitschriften, Magazinen und ähnlichem ist die Verwendung von Zusammentragsystemen bekannt. Diese Systeme weisen üblicherweise eine Transportvorrichtung auf, auf der einzelne flache Produkte wie Signaturen oder Bogen in einem Buchblock gesammelt werden, die dann bearbeitet und gebunden werden. Üblicherweise ist eine Reihe von Zuführvorrichtungen entlang der Transportvorrichtung angeordnet, wobei jedes der Magazine eine Zuführvorrichtung zum Zuführen eines einzelnen flachen Produkts aus einem Stapel von Signaturen auf die Transportvorrichtung umfasst, um nach und nach den Buchblock zu schaffen oder einen zusätzlichen Bogen in eine Tasche einer Taschenzuführvorrichtung oder in eine Zeitung, die in der Tasche angeordnet ist, einzulegen. Solche Zuführvorrichtungen verwenden üblicherweise eine Bogentrennvorrichtung zum Trennen eines Bogen oder anderen einzelnen flachen Produkts aus einem Stapel von flachen Produkten, der in jedem Magazin angeordnet ist. Die einzelnen flachen Produkte werden an dessen unterem Ende aus dem Stapel entfernt.

Eine Bogentrennvorrichtung dieser Art ist z.B. aus der US 3,988,016 bekannt. Diese Schrift beschreibt eine Hochgeschwindigkeitspapiereinlegevorrichtung zum Einlegen von Beilagen in Zeitungen. Die Beilagen sind so angeordnet, dass sie einen Stapel bilden und ein Vakuumgreifelement ergreift die unterste einzulegende Beilage von dem Stapel und trägt sie zu einem Walzenpaar, das die Einlage an eine geöffnete Zeitung weitergibt. Dabei erfordert ein einzelner Bogen einen anderen Saughub als eine Beilage von 120 Seiten oder ein voreingelegtes Teilprodukt. Die verschiedenen Saugantriebserfordernisse ergeben sich aus der Art, in der die Bogen oder Teilprodukte angeordnet und für die korrekte Trennung gesteuert werden müssen. Im Allgemeinen wird der Boden des Stapels von einer Plattform gehalten, einem sogenannten Signaturentisch mit einer Aussparung, die es einem Sauger ermöglicht, ein einzelnes Produkt aus dem unteren Ende des Produktstapels zu ziehen. Wenn der Sauger den Produktstapel nicht kontaktiert, wird der Stapel von einem bewegbaren Haken gehalten, wie aus der US 4,157,692 hervorgeht.

Die bekannten Ausführungsformen von Bogentrennvorrichtungen haben jedoch den Nachteil, dass sie während des Betriebs, insbesondere bei der Verarbeitung von dünnen Signaturen, zwei Signaturen herausziehen oder Knicke verursachen, die immer zu einem Anhalten der Vorrichtung führen.

Es ist eine Aufgabe der vorliegenden Erfindung, den Hebehaken einer Bogentrennvorrichtung zu verbessern. Des Weiteren ist es eine Aufgabe der Erfindung, den Trennvorgang des untersten Produkts von dem Produktstapel zu verbessern.

Diese Aufgabe wird erfindungsgemäß durch eine Vorrichtung zum Trennen mit den Merkmalen gemäß Anspruch 1 gelöst. In verfahrenstechnischer Hinsicht wird die Aufgabe durch ein Verfahren mit den Merkmalen gemäß Anspruch 3 gelöst.

Kurz zusammengefasst wird gemäß einem Aspekt der vorliegenden Erfindung eine verbesserte Vorrichtung zum Trennen von flachen Produkten von einem Stapel aus flachen Produkten geschaffen. Die Vorrichtung umfasst einen Hebehaken, der von einer geschlossenen Position in eine geöffnete Position bewegbar ist und der den Boden eines Stapels aus flachen Produkten in einer geschlossenen Position hält, wobei der Hebehaken einen Luftkanal zum Zuführen von Luft durch den Kanal umfasst.

Die Erfindung wird nachfolgend mit Bezug auf die Zeichnungen anhand bevorzugter Ausführungsformen beschrieben.

In den Zeichnungen zeigen:
- Fig. 1: eine schematische perspektivische Ansicht einer Bogentrennvorrichtung mit dem Hebehaken in geschlossener Position, und
- Fig. 2: eine schematische perspektivische Ansicht einer Bogentrennvorrichtung mit dem Hebehaken in geöffneter Position.

Fig. 1 ist eine schematische Seitenansicht einer erfindungsgemäßen Bogentrennvorrichtung. Ein Stapel (10) aus flachen Produkten, insbesondere Bogen oder Signaturen aus Papier oder Kunststoff, ist in einem Magazin (12) angeordnet und liegt flach auf einem Signaturentisch (14). Um den untersten Bogen (18) des Stapels (10) herausziehen zu können, ist ein Spalt oder eine Ausnehmung (16) am unteren Ende des Stapels (10) vorgesehen. Eine Hebehaken (20) ist vorgesehen, der den Stapel (10) hält, wenn der Hebehaken (20) in der geschlossenen Position ist, wie in Fig. 1 dargestellt. Der Hebehaken (20) ist von einer geschlossenen in eine geöffnete Position (Fig. 2) bewegbar, in der der Hebehaken (20) vorzugsweise drehbar um einen Schwenkpunkt (22) angeordnet ist. Daher ist es möglich, den Hebehaken (20) in die von Pfeil A angezeigte Richtung zu drehen, so dass ein Sauger (24) die unterste Signatur (18) des Signaturenstapels (10) nach unten ziehen kann. Zu diesem Zweck ist der Sauger (24) drehbar um einen Schwenkpunkt (32) des Saugers angeordnet und kann in die von Pfeil B angezeigte Richtung gedreht werden. Der Hebehaken (20) umfasst einen Luftkanal (26), durch den, wie von Pfeil C angezeigt, Luft zugeführt werden kann. Diese Luft kann durch die Eintrittsöffnung (34) dem Luftkanal zugeführt werden.

Wenn sich der Hebehaken (20) in der geöffneten Position befindet, verlässt die Luft, die durch den Luftkanal (26) strömt, den Luftkanal an der Austrittsöffnung (36) und wird in eine Vielzahl von Luftströmen D, E, F unterteilt, wobei jeder der Luftströme D, E, F einen Beitrag zum Unterstützen der Trennung eines einzelnen Bogens (18) von dem Bogenstapel (10) leistet. Wenn der Luftstrom unterhalb des Bogenstapels auftrifft, dient der Luftstrom D als eine Stütze des Stapels (10), der weiterhin in dem Magazin gehalten werden soll. Währenddessen dient der Luftstrom F, der auf den einzelnen aus dem Stapel (10) gezogenen Bogen (18) ausgerichtet ist, als Stütze des einzelnen Bogens an dem Sauger (24). Der Luftstrom E dient als Trennmittel, um den einzelnen Bogen (18) besser von dem Stapel 10 trennen zu können.

Obwohl es auch möglich ist, einen kontinuierlichen Luft- oder Gasstrom durch den Luftkanal (26) des Hebehakens (20) zuzuführen, ist es ebenso möglich, Luft nur in Zeitintervallen d.h. getaktet durch den Luftkanal (26) strömen zu lassen.

Es ist selbstverständlich, dass die vorliegende Erfindung nur anhand eines Beispiels beschrieben worden ist und dass Änderungen der Details im Rahmen der Erfindung möglich sind.

### Liste der Bezugszeichen

- 10: Produktstapel
- 12: Magazin
- 14: Signaturentisch
- 16: Ausnehmung
- 18: unterster Bogen
- 19: Stapel
- 20: Hebehaken
- 22: Schwenkpunkt
- 24: Sauger
- 26: Luftkanal
- 32: Schwenkpunkt
- 34: Eintrittsöffnung
- 36: Austrittsöffnung
- A, B, C: Pfeile
- D, E, F: Luftströme

## Patentansprüche

1. Vorrichtung zum Trennen von flachen Produkten von einem Stapel (10) aus flachen Produkten mit einem Hebehaken (20), der von einer geschlossenen Position in eine geöffnete Position bewegbar ist und den Boden eines Stapels (10) aus flachen Produkten in der geschlossenen Position stützt,
**dadurch gekennzeichnet,**
**dass** der Hebehaken (20) einen Luftkanal (26) zum Zuführen von Luft durch den Luftkanal (26) umfasst.

2. Vorrichtung nach Anspruch 1,
**dadurch gekennzeichnet**,
der Luftkanal (26) mehrere Auslassöffnungen (D, E, F) aufweist.

3. Vorrichtung nach Anspruch 2,
**dadurch gekennzeichnet**,
die Auslassöffnungen (D, E, F) so angeordnet oder geformt sind, dass die aus den Öffnungen (D, E, F) ausströmende Luft in unterschiedliche Richtungen gelenkt wird.

4. Verfahren zum Trennen von flachen Produkten von einem Stapel (10), wobei der Stapel (10) auf einem Signaturentisch angeordnet ist, der eine Ausnehmung (16) aufweist, in welche ein Hebehaken eingreifen kann,
**dadurch gekennzeichnet,**
**dass** in dem Hebehaken ein Luftkanal (26) vorgesehen wird, der mit Luft beaufschlagt wird.

5. Verfahren nach Anspruch 3,
**dadurch gekennzeichnet,**
**dass** die Luft dem Luftkanal (26) kontinuierlich zugeführt wird.

6. Verfahren nach Anspruch 1,
**dadurch gekennzeichnet,**
**dass** die Luft getaktet dem Luftkanal (26) zugeführt wird.
